# FASCICULE DE BREVET EUROPEEN

(11) **EP 2 770 379 B1**
(45) Date de publication et mention de la délivrance du brevet: **03.04.2019**
(21) Numéro de dépôt: 13156763.8
(22) Date de dépôt: 26.02.2013
(51) Int. Cl.: G04G 17/02, G04G 17/04

(54) **Procédé d'alignement d'une glace par rapport à une carrure**
Verfahren zur Ausrichtung einer Scheibe auf einem Gehäusemittelteil
Method for aligning a glass relative to a case middle

(43) Date de publication de la demande: 27.08.2014
(73) Titulaire: ETA SA Manufacture Horlogère Suisse, 2540 Grenchen (CH)
(72) Inventeur: Racine, Christian, 2735 Malleray-Bévilard (CH); Jufer, Martin, 4917 Melchnau (CH)
(74) Mandataire: Giraud, Eric

(56) Documents cités:
- EP-A1- 1 122 620
- EP-A1- 2 477 084
- EP-A1- 2 584 413
- CH-A2- 704 453
- US-A- 3 905 666
- US-A- 4 196 577
- US-A- 4 281 406

## Description

L'invention concerne une pièce d'horlogerie comprenant un boîtier 3 formé par une carrure fermée par un fond et par une glace, ladite glace prenant appui sur une surface d'appui de la carrure, parallèle audit fond, ledit boîtier formant un logement dans lequel un module électronique est placé, ladite pièce d'horlogerie comprend en outre un module d'affichage fixé sur la glace, le module électronique et le module d'affichage comprennent un nombre de points de connexion identique de sorte que des moyens de liaison électrique puissent relier deux à deux les points de connexion du module électronique aux points de connexion du module d'affichage.

### ARRIERE PLAN TECHNOLOGIQUE

Il est connu des pièces d'horlogerie, comme des montres, constituées d'une carrure en matière plastique fermée par une glace et un fond afin de former une boîte de montre. Cette glace de montre pouvant être en plastique comprend une face supérieure dirigée du côté d'un utilisateur et une face inférieure opposée à la face supérieure, un dispositif d'affichage numérique étant collé sur la face inférieure de la glace. La glace est soudée sur la carrure au moyen d'un faisceau laser. Cette pièce d'horlogerie comprend un module électronique placé dans la boîte de montre. Ce module électronique comme un module LCD comprend une pluralité de points de connexion devant être connectés à une pluralité de points de connexion agencés sur le dispositif d'affichage numérique. Un connecteur de type zébra est alors utilisé pour connecter électriquement le dispositif d'affichage numérique et le module électronique. Les points de connexion du dispositif d'affichage numérique et les points de connexion du module électronique sont agencés de sorte à être en regard les uns des autres permettant une connexion simplifiée.

Des exemples des montres qu'on vient de décrire sont donnés dans les documents EP 2 477 084 A1, CH 704 453 A2 et EP 1 122 620 A1, ainsi que dans le document EP 2 584 413 A1, publié après la date de dépôt de la présente demande de brevet.

Or, la méthode d'assemblage actuelle présente des tolérances de fabrication. On entend par là que la glace, sur laquelle le module électronique est fixé, peut être fixée sur la carrure avec de légers décalages. De ce fait, les points de connexion du module électronique et les points de connexion du module d'affichage peuvent ne pas être parfaitement alignés. Cela peut ne pas poser de problèmes dans le cas où les points de connexion sont espacés.

Néanmoins, avec une importante densité de points de connexion, les marges d'erreur lors de l'assemblage peuvent provoquer un décalage important des points de connexion les uns par rapport aux autres. Par conséquent, il est possible qu'un ou plusieurs points de connexion du module électronique et points de connexion du module électronique devant être connectés ensembles ne puissent plus l'être. L'ensemble formé de glace 9 et du module électronique doit alors être démonté et réassemblé ou au pire être considéré comme déchet. Les cadences de production sont alors plus faibles et les coûts augmentent en conséquences.

### RESUME DE L'INVENTION

L'invention a pour but de pallier les inconvénients de l'art antérieur en proposant de fournir des procédés d'assemblage d'une pièce d'horlogerie dont les points de connexion du module LCD fixé sur la glace sont parfaitement alignés avec les points de connexion du module électronique de ladite pièce d'horlogerie.

En particulier, dans un premier mode de réalisation, la présente invention concerne un procédé d'assemblage d'une pièce d'horlogerie comprenant un boîtier formé par une carrure fermée par un fond et par une glace définissant un logement, ledit procédé comprenant les étapes suivantes :
a) se munir d'un module électronique comprenant des premiers points de connexion et le placer dans ledit logement ;
b) se munir d'une glace présentant une face extérieure et une face inférieure sur laquelle un module d'affichage comprenant des seconds points de connexion est fixé, les seconds points de connexion devant coopérer avec les premiers points de connexion ;
caractérisé en ce que ledit procédé comprenant en outre les étapes:
c) déterminer la position d'au moins un tenon agencé sur la carrure par rapport aux premiers points de connexions;
d) déterminer la position du module d'affichage par rapport à la glace;
e) réaliser au moins un évidement sur la glace en fonction de la position dudit au moins un tenon agencé sur la carrure par rapport aux premiers points de connexions; et
f) poser la glace sur la carrure en faisant coopérer ledit au moins un tenon et ledit au moins un évidement et rendre solidaire ladite glace de ladite carrure.

Dans un autre mode de réalisation, l'invention concerne un procédé d'assemblage d'une pièce d'horlogerie comprenant un boîtier formé par une carrure fermée par un fond et par une glace définissant un logement, ledit procédé comprenant les étapes suivantes :
a) se munir d'un module électronique comprenant des premiers points de connexion et le placer dans ledit logement ;
b) se munir d'une glace présentant une face extérieure et une face inférieure sur laquelle un module d'affichage comprenant des seconds points de connexion est fixé, les seconds points de connexion devant coopérer avec les premiers points de connexion ;
ledit procédé comprenant en outre les étapes:
c) déterminer la position d'au moins un tenon agencé sur la glace par rapport aux seconds points de connexions;
d) déterminer la position du module électronique par rapport à la carrure;
e) réaliser au moins un évidement sur la carrure en fonction de la position dudit au moins un tenon agencé sur la glace par rapport aux seconds points de connexions; et
f) poser la glace sur la carrure en faisant coopérer ledit au moins un tenon et ledit au moins un évidement et rendre solidaire ladite glace de ladite carrure.

Dans un mode de réalisation préféré, l'étape c) visant à déterminer la position d'au moins un tenon agencé sur la carrure par rapport aux premiers points de connexions consiste à faire une image optique de la carrure et à mesurer la distance des premiers points de connexions par rapport audit au moins un tenon faisant office de référence.

Dans un autre mode de réalisation préféré, l'étape c) visant à déterminer la position d'au moins un tenon agencé sur la glace par rapport aux seconds points de connexions consiste à faire une image optique de la glace et à mesurer la distance des seconds points de connexions par rapport audit au moins un tenon faisant office de référence.

Dans un autre mode de réalisation préféré, l'étape visant à déterminer la position du module d'affichage par rapport à la glace consiste à faire une image optique de la glace.

Dans un autre mode de réalisation préféré, l'étape visant à déterminer la position du module électronique par rapport à la carrure consiste à faire une image optique de la carrure.

Dans un autre mode de réalisation préféré, le nombre de tenons est identique d'évidements.

Dans un autre mode de réalisation préféré, la carrure comprend deux tenons et la glace comprend deux évidements.

Dans un autre mode de réalisation préféré, la carrure comprend deux évidements et la glace comprend deux tenons.

### BREVE DESCRIPTION DES FIGURES

Les buts, avantages et caractéristiques de la pièce d'horlogerie et du procédé selon la présente invention apparaîtront plus clairement dans la description détaillée suivante d'au moins une forme de réalisation de l'invention donnée uniquement à titre d'exemple non limitatif et illustrée par les dessins annexés sur lesquels :
- La figure 1 représente schématiquement une pièce d'horlogerie selon l'invention
- La figure 2 représente schématiquement une vue de dessus de la pièce d'horlogerie sans la glace selon l'invention;
- La figure 3 représente schématiquement une vue de dessus de la glace 9 de la pièce d'horlogerie selon l'invention ;
- La figure 4 schématiquement une vue de dessus de la glace de la pièce d'horlogerie une fois que le procédé selon l'invention est effectué;
- Les figures 5 et 6 représentent schématiquement la surface utile de la glace selon l'invention et une de ses variantes.

### DESCRIPTION DETAILLEE

Sur la figure 1, une vue en coupe de la pièce d'horlogerie 1 selon l'invention est représentée. Cette pièce d'horlogerie 1 comprend un boîtier 3. Ce boîtier 3 est formé d'une carrure 5 fermée par un fond 7 et par une glace 9. cette glace 9 comprend une face intérieure 9a et une face extérieure 9b. Cette carrure 5 présente au moins une surface d'appui 5a sur laquelle la glace 9 vient prendre, sur sa face intérieure, appui lors de sa fixation sur la carrure 5. Dans le cas de la figure 1 où la carrure 5 présente une forme sensiblement rectangulaire, ladite carrure 5 présente une unique surface d'appui 5a faisant le tour de ladite carrure 5. Cette surface d'appui 5a s'étend ainsi parallèlement au fond du boîtier 3. Il est envisageable que la carrure 5 et le fond 7 soit une seule et même pièce.

Ce boîtier 3 permet de former un logement 11 dans lequel un module électronique 13 est placé. Ce module électronique 13 est le module gérant les différentes fonctions de la pièce d'horlogerie 1 telles que la fourniture d'une information de temps, une fonction chronographe, une fonction réveil ou autres. Ce module électronique 13 est alimenté en énergie par une pile ou un accumulateur fournissant l'énergie électrique nécessaire.

Ce module électronique 13 est muni d'une pluralité de points de connexion 15. Parmi cette pluralité de points de connexion 15, des premiers points de connexion 17 sont utilisés pour l'affichage. En effet, l'affichage des informations fournies par le module électronique 13 est effectué par un module d'affichage 19 tel qu'un module LCD 20. Ce module LCD 20 est fixé sur la glace 9 de la pièce d'horlogerie 1 et plus particulièrement sur la face intérieure 9a de la glace 9. Ce module d'affichage 19 comprend des seconds points de connexion 21 permettant audit module d'affichage 19 d'être connecté au module électronique 13 de la pièce d'horlogerie 1. On comprend alors que le nombre de premiers points de connexion 17 est identique au nombre de seconds points de connexion 21. Les premiers points de connexion 17 et les seconds points de connexion 21 peuvent être chacun repartis en plusieurs groupes de points de connexion réparties au niveau du module électronique 13 ou au niveau du module LCD 20. De préférence, la répartition des premiers points de connexion 17 est identique à celle des seconds points de connexion 21. Dans le cas de la figure 2, on constate que les premiers points de connexion 17 et les seconds points de connexion 21 sont disposés en lignes sur deux faces opposées de la glace.

Le module LCD 20 est fixé sur la face inférieure 9a de la glace 9 par différentes techniques de fixation telle que le soudage laser, le brasage ou encore le collage.

Ainsi, lors de l'assemblage de la pièce d'horlogerie 1, une premier étape consiste à se munir de l'ensemble 4 formé par la carrure 5 et fond 7 et à y placer le module électronique 13.

Lors d'une seconde étape, le module d'affichage 19 c'est-à-dire le module LCD 20 est fixé sur la glace 9. Par exemple, le module LCD 20 est fixé par collage sur la glace 9. Cette étape consiste alors à prendre la glace 9, à la poser sur un support de sorte que la face intérieure 9a, sur laquelle le module LCD 20 sera fixé, soit orientée vers le haut et à poser le module LCD 20 sur la glace 9. Une fois le module LCD 20 dans sa position appropriée, l'opération de collage est réalisée automatiquement par une machine. La position appropriée est la position permettant, lorsque la glace 9 est fixée sur la carrure 5, avoir les premiers points de connexion 17 et les seconds points de connexion 21 en regard les uns des autres.

Lors du troisième étape, la glace 9 est fixée à la carrure 5 de la pièce d'horlogerie. Pour cela, la glace 9 portant le module LCD 20 est posée sur la surface d'appui 5a de la carrure 5 selon une position prédéfinie. Une fois la glace 9 dans cette position prédéfinie, celle-ci est définitivement fixée à la carrure 5 par une opération de soudage laser, de brasage ou par tout autre méthode envisageable comme le collage. Bien entendu, un capot peut être placé par-dessus la glace 9 pour cacher la jointure entre ledit glace 9 et la carrure 5.

Avantageusement selon l'invention, la pièce d'horlogerie est munie de moyens d'alignement 30. Ces moyens d'alignement 30 comprennent des premiers éléments d'alignement 32 et des seconds éléments d'alignement 34. Les premiers éléments d'alignement 32 sont agencés sur la carrure 5 de la pièce d'horlogerie alors que les seconds éléments d'alignement 34 sont agencés sur la glace 9.

Les premiers éléments d'alignement 32 comprennent au moins deux tenons 33. Ces tenons 33 sont agencés sur la surface d'appui 5a de la carrure 5 et s'étendent perpendiculairement au plan de ladite surface d'appui 5a. Les seconds éléments d'alignement 34 comprennent au moins deux évidements 35 situés au niveau de la glace 9. On comprendra que le nombre d'évidement 35 est identique au nombre de tenons 33. Par conséquent, lors de l'assemblage de la pièce d'horlogerie, la glace 9 sur laquelle le module LCD 20 est fixé, est posée sur la carrure 5 de sorte que les tenons 33 s'insèrent dans les évidements 35 de la glace 9 comme visible à la figure 1. Cela a pour avantage de bloquer les mouvement de la glace 9 par rapport à la carrure 5. Donc, lors de la fixation définitive de la glace 9 sur la carrure 5 lors de la 3eme étape, la position de la glace 9 ne varie pas.

De manière encore plus avantageuse, l'invention prévoit que les évidements 35 sont réalisés sur la glace 9 après la seconde étape durant laquelle le module LCD 20 est fixé sur la glace 9. La présente invention propose que les évidements sur la glace 9 soient réalisés de sorte à compenser une variation de la position du module LCD 20 par rapport à la glace 9. En effet, il est possible que lors de la fixation du module LCD 20 à la glace 9, les contraintes soient exercées sur le module LCD 20 ayant pour conséquence une variation de la position dudit module LCD 20 par rapport à la glace 9. De même, la position du module électronique 13 par rapport à l'ensemble formé par la carrure 5 et le fond 7 peut varier.

Afin de rattraper cette erreur de position, le procédé d'assemblage prévoit une étape supplémentaire effectuée entre la deuxième étape et la troisième étape. Cette étape consiste alors à faire des mesures optiques et à les comparer.

Plus précisément, une première sous étape consiste à faire réaliser des images optiques de la glace 9 muni du module LCD 20 et de la carrure 5 munie du module électronique 13 c'est-à-dire déterminer la position du module électronique 13 par rapport à la carrure 5. En effet, on constate sur les figures 2 et 3 que les premiers points de connexion 17 et les seconds points de connexion 21 sont agencés de sorte à former une rangée ou ligne. On peut ainsi définir que les premiers points de connexion 17 comprennent un point de connexion A se situant à une première extrémité de la rangée formée par les premiers points de connexion 17 et un point de connexion B se situant à une seconde extrémité de la rangée formée par les premiers points de connexion 17. Cette image permet de définir la position des points de connexion A et B par rapport à une référence. Dans le cas présent, la référence en question est l'axe passant par les deux tenons.

Une seconde sous étape consiste alors à réaliser les évidements sur la glace 9 en fonction des images réalisées. Pour cela, on définit que les seconds points de connexion 21 comprennent un point de connexion X se situant à une première extrémité de la rangée formée par les seconds points de connexion 21 et un point de connexion Y se situant à une seconde extrémité de la rangée. On comprendra que le point de connexion X doit être connecté au point de connexion A et que le point de connexion Y doit être connecté au point de connexion B. On réalise ensuite les évidements sur la glace 9 de sorte que la position des points de connexion X et Y par rapport à l'axe passant par les deux évidements 35 soit la même que la position des points de connexion A et B par rapport l'axe passant par les deux tenons 33.

Par conséquent, lors de l'assemblage de la glace 9 sur la carrure 5 de la pièce d'horlogerie 1, on aura la certitude que les premiers points de connexion 17 et les seconds points de connexion 21 seront parfaitement alignés. Le procédé d'assemblage comprend donc les étapes :
a) se munir d'un module électronique 13 comprenant des premiers points de connexion 17 et le placer dans ledit logement ;
b) se munir d'une glace 9 présentant une face extérieure et une face inférieure sur laquelle un module d'affichage comprenant des seconds points de connexion est fixé, les seconds points de connexion devant coopérer avec les premiers points de connexion ;
c) visant à déterminer la position d'au moins un tenon agencé sur la carrure par rapport aux premiers points de connexions 17;
d) visant à déterminer la position du module d'affichage par rapport à la glace
e) visant à réaliser au moins un évidement sur la glace en fonction de la position dudit au moins un tenon agencé sur la carrure par rapport aux premiers points de connexions 17; et
f) visant à poser la glace 9 sur la carrure 5 en faisant coopérer les premiers moyens d'alignements et les seconds moyens d'alignement et à rendre solidaire ladite glace 9 de ladite carrure 5.

Bien entendu, dans le cas ou les tenons sont réalisés sur la glace et les évidements sont réalisés sur la carrure, les étapes c), d), e) et f) du procédé sont modifiés en conséquence.

De même, il est envisageable que les seconds points de connexion 21 ne soient disposés qu'au niveau d'une seule face de la glace 9.

Dans une version préférentielle, le module électronique 13 est placé dans l'ensemble formé de la carrure 5 et du fond avec une précision absolue de sorte que les variations de positions soient impossibles et nulles. Dans ce cas, on constatera que la distance entre le point de connexion A et l'axe passant par les deux tenons 33 est identique à la distance entre le point de connexion B et ledit axe. Par conséquent, les évidements 35 sont percés sur la glace 9 de sorte que la distance entre le point de connexion X et l'axe passant par les deux évidements 35 soit identique à la distance entre le point de connexion Y et ledit axe. Le procédé est donc le suivant :
a) se munir d'un module électronique 13 comprenant des premiers points de connexion 17 et le placer dans ledit logement ;
b) se munir d'une glace 9 présentant une face extérieure et une face inférieure sur laquelle un module d'affichage 19 comprenant des seconds points de connexion 21 est fixé, les seconds points de connexion devant coopérer avec les premiers points de connexion ;
c) déterminer la position du module électronique 13 par rapport à la carrure 5;
d) réaliser au moins un évidement 35 sur la carrure en fonction de la position connue d'au moins un tenon 33 agencé sur la glace 9 par rapport aux seconds points de connexions 17; et
e) poser la glace 9 sur la carrure 5 en faisant coopérer ledit au moins un tenon 33 et ledit au moins un évidement 35 et rendre solidaire ladite glace de ladite carrure.

Cette version préférentielle a l'avantage de présenter un procédé d'assemblage plus rapide et plus flexible. Elle permet de ne pas réaliser l'image du module électronique 13 et de ne faire que l'image de la glace 9. Dans le cas où ces deux images sont faites en parallèles, du temps est gagné et dans le cas où ces deux images sont réalisées successivement, une machine est économisée. Par ailleurs, cette version permet une plus grande flexibilité. Cette flexibilité vient d'une part du fait que dans tous les ensembles formés par la carrure 5 et le fond, la position du module électronique 13 est parfaitement identique. Or, les évidements de chaque glace 9 sont percés de sorte à être compatible avec l'agencement du module électronique 13 par rapport à l'axe passant par les deux tenons 33. En conséquence, chaque glace 9 percée par les deux évidements 35 peut en théorie être associée avec n'importe quel ensemble carrure 5 - fond 7 muni d'un module électronique 13. Au contraire, dans le cas où les évidements 35 de chaque glace 9 sont réalisés pour être compatible qu'avec qu'un semble ensemble carrure 5 - fond muni d'un module électronique 13, il y n'a pas de flexibilité ou d'interchangeabilité

Dans une première variante de l'invention, chaque glace 9 est munie d'une paire de portions saillantes comme des oreilles 36 s'étendant chacune depuis un côté ou flan de la glace 9. Dans le cas d'une glace 9 circulaire, les oreilles 36 sont agencées de sorte à être diamétralement opposées. Dans le cas d'une glace 9 parallélépipédique, cette paire d'oreilles 36 est agencée de sorte qu'elles soient situées sur des faces opposées. Par exemple, si la glace 9 est rectangulaire, elle présente ainsi deux faces s'étendant selon la longueur de la glace 9 et deux faces s'étendant selon la largeur de la glace 9. Dans ce cas, les oreilles 36 sont soit placées sur chacune des deux faces s'étendant selon la longueur de la glace 9 ou sur chacune des deux faces s'étendant selon la largeur de la glace 9. Pour des raisons pratiques, les oreilles 36 sont centrées sur les faces de la glace 9 comme visible à la figure 4.

Ces oreilles 36 sont alors les zones de la glace 9 au niveau desquelles les évidements 35 sont réalisées. Cette variante possède alors l'avantage de présenter une surface de lecture utile plus importante comme visible à la figure 6. En effet, les évidements 35 dans lesquels les tenons 33 s'insèrent doivent, pour des raisons esthétiques, être cachés lors de l'assemblage. Pour cela, un capot vient se fixer sur la glace 9 et cache les zones de la glace 9 présentant lesdits évidements 35. Lorsque les évidements 35 sont situés sur la surface de la glace 9, la mise en place du capot vient diminuer la surface utile S1 de la glace 9. Par contre, avec les oreilles selon la variante de l'invention, les évidements 35 ne sont plus situés sur la surface S2 de la glace 9 à proprement parler. Comme visible à aux figures 5 et 6, on peut voir deux cas dans lesquels la glace 9 possède des oreilles 36 et n'en possède pas. On remarque que pour une glace 9 de même taille, le fait d'avoir des oreilles 36 permet de décaler la position du capot et donc d'avoir une surface utile S2 plus importante que la surface utile S1 pour une glace 9 sans oreilles 36 comme visible à la figure 5.

Dans une seconde variante, les évidement 35 sont traversant. Cette caractéristique a pour avantage de permettre un meilleur maintien de la glace 9 sur la carrure 5. En effet, comme les évidements 35 sont traversant, les tenons 33 sont de tailles plus importantes et offre ainsi un maintien plus important.

Dans une troisième variante, il est envisageable que les évidements 35 ne soient pas identiques. En effet, il est possible que le procédé de fabrication de la carrure 5 et donc des tenons 33 soit tel qu'une variation de la position d'un ou des tenons 33 selon l'axe formé par les deux tenons 33 est possible. Dans l'exemple de la figure 4, il s'agit de l'axe 6h-12h. Avec deux évidements 35 circulaires, le risque existe pour qu'un tenon 33 ne s'insère pas dans son évidement. Afin de résoudre ce problème, les évidements 35 sont agencés de sorte que la glace 9 soit munie d'un évidement 35 centré et d'un évidement 35 aligné c'est à dire que l'un des évidements 35 est circulaire alors que l'autre est oblong comme visible à la figure 4. L'évidement 35 oblong s'étend suivant l'axe formé par les deux évidements 35. Cette configuration a pour avantage de tolérer les variations de positions des tenons 33 puisque lors de l'assemblage, un des tenons 33 s'insère dans l'évidement 35 circulaire permettant de centrer la glace 9. L'évidement 35 oblong permet au second tenon 33 de s'y insérer et ainsi d'aligner la glace 9. Cet alignement de la glace 9 se fait même si l'un des deux tenons 33 n'est pas dans sa position idéale.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention définie par les revendications annexées.

Bien entendu, il est envisageable que les premiers éléments d'alignement comprennent au moins deux évidements. Ces évidement sont agencés sur la surface d'appui de la carrure 5 et que les seconds éléments d'alignement comprennent au moins deux tenons situés au niveau de la glace 9.

## Revendications

1. Procédé d'assemblage d'une pièce d'horlogerie comprenant un boîtier (3) formé par une carrure (5) fermée par un fond (7) et par une glace (9) définissant un logement, ledit procédé comprenant les étapes suivantes :
a) se munir d'un module électronique (13) comprenant des premiers points de connexion (17) et le placer dans ledit logement ;
b) se munir d'une glace (9) présentant une face extérieure et une face inférieure sur laquelle un module d'affichage (19) comprenant des seconds points de connexion (21) est fixé, les seconds points de connexion devant coopérer avec les premiers points de connexion ;
**caractérisé en ce que** ledit procédé comprenant en outre les étapes:
c) déterminer la position d'au moins un tenon (33) agencé sur la carrure par rapport aux premiers points de connexions (17);
d) déterminer la position du module d'affichage (19) par rapport à la glace (9);
e) réaliser au moins un évidement (35) sur la glace en fonction de la position dudit au moins un tenon (33) agencé sur la carrure par rapport aux premiers points de connexions (17); et
f) poser la glace (9) sur la carrure (5) en faisant coopérer ledit au moins un tenon (33) et ledit au moins un évidement (35) et rendre solidaire ladite glace de ladite carrure.

2. Procédé d'assemblage d'une pièce d'horlogerie comprenant un boîtier (3) formé par une carrure (5) fermée par un fond (7) et par une glace (9) définissant un logement, ledit procédé comprenant les étapes suivantes :
a) se munir d'un module électronique (13) comprenant des premiers points de connexion (17) et le placer dans ledit logement ;
b) se munir d'une glace (9) présentant une face extérieure et une face inférieure sur laquelle un module d'affichage (19) comprenant des seconds points de connexion (21) est fixé, les seconds points de connexion devant coopérer avec les premiers points de connexion ;
**caractérisé en ce que** ledit procédé comprenant en outre les étapes:
c) déterminer la position d'au moins un tenon (33) agencé sur la glace (9) par rapport aux seconds points de connexions (17);
d) déterminer la position du module électronique (13) par rapport à la carru re;
e) réaliser au moins un évidement (35) sur la carrure en fonction de la position dudit au moins un tenon (33) agencé sur la glace par rapport aux seconds points de connexions (17); et
f) poser la glace (9) sur la carrure (5) en faisant coopérer ledit au moins un tenon (33) et ledit au moins un évidement (35) et rendre solidaire ladite glace de ladite carrure.

3. Procédé d'assemblage selon la revendications 1, **caractérisé en ce que** l'étape c) visant à déterminer la position d'au moins un tenon agencé sur la carrure par rapport aux premiers points de connexions (17) consiste à faire une image optique de la carrure et à mesurer la distance des premiers points de connexions par rapport audit au moins un tenon (33) faisant office de référence.

4. Procédé d'assemblage selon la revendication 2, **caractérisé en ce que** l'étape c) visant à déterminer la position d'au moins un tenon agencé sur la glace par rapport aux seconds points de connexions (17) consiste à faire une image optique de la glace et à mesurer la distance des seconds points de connexions par rapport audit au moins un tenon (33) faisant office de référence.

5. Procédé d'assemblage selon la revendication 1, **caractérisé en ce que** l'étape visant à déterminer la position du module d'affichage (19) par rapport à la glace (9) consiste à faire une image optique de la glace.

6. Procédé d'assemblage selon la revendications 2, **caractérisé en ce que** l'étape visant à déterminer la position du module électronique (13) par rapport à la carrure (5) consiste à faire une image optique de la carrure.

7. Procédé d'assemblage selon l'une des revendications 1 à 6, **caractérisé en ce que** le nombre de tenons est identique d'évidements.

8. Procédé d'assemblage selon la revendication 1, **caractérisé en ce que** la carrure comprend deux tenons et la glace comprend deux évidements.

9. Procédé d'assemblage selon la revendication 2, **caractérisé en ce que** la carrure comprend deux évidements et la glace comprend deux tenons.

## Patentansprüche

1. Verfahren zum Montieren eines Zeitmessgeräts mit einem Gehäuse (3), das gebildet ist durch einen durch einen Boden (7) und ein Glas (9) verschlossenen Mittelteil (5), der einen Aufnahmeraum definiert, wobei das Verfahren die folgenden Schritte umfasst:
a) Vorsehen eines elektronischen Moduls (13), das erste Verbindungspunkte (17) aufweist, und Anordnen des Moduls in dem Aufnahmeraum;
b) Vorsehen eines Glases (9), das eine Außenfläche und eine Unterfläche aufweist, auf der ein Anzeigemodul (19) befestigt ist, das zweite Verbindungspunkte (21) aufweist, wobei die zweiten Verbindungspunkte mit den ersten Verbindungspunkten zusammenwirken;
**dadurch gekennzeichnet, dass** das Verfahren weiterhin die Schritte umfasst:
c) Bestimmen der Position mindestens eines Stifts (33), der am Mittelteil angeordnet ist, in Bezug auf die ersten Verbindungspunkte (17);
d) Bestimmen der Position des Anzeigemoduls (19) in Bezug auf das Glas (9);
e) Ausbilden mindestens einer Ausnehmung (35) in dem Glas abhängig von der Position des mindestens einen am Mittelteil angeordneten Stifts (33) in Bezug auf die ersten Verbindungspunkte (17); und
f) Aufsetzen des Glases (9) auf den Mittelteil (5), wodurch das Zusammenwirken des mindestens einen Stifts (33) und der mindestens einen Ausnehmung (35) bewirkt wird, und Befestigen des Glases am Mittelteil.

2. Verfahren zum Montieren eines Zeitmessgeräts mit einem Gehäuse (3), das gebildet ist durch einen durch einen Boden (7) und ein Glas (9) verschlossenen Mittelteil (5), der einen Aufnahmeraum definiert, wobei das Verfahren die folgenden Schritte umfasst:
a) Vorsehen eines elektronischen Moduls (13), das erste Verbindungspunkte (17) aufweist, und Anordnen des Moduls in dem Aufnahmeraum;
b) Vorsehen eines Glases (9), das eine Außenfläche und eine Unterfläche aufweist, auf der ein Anzeigemodul (19) befestigt ist, das zweite Verbindungspunkte (21) enthält, wobei die zweiten Verbindungspunkte mit den ersten Verbindungspunkten zusammenwirken;
**dadurch gekennzeichnet, dass** das Verfahren weiterhin die Schritte umfasst:
c) Bestimmen der Position mindestens eines Stifts (33), der in dem Glas (9) angeordnet ist, in Bezug auf die zweiten Verbindungspunkte (17);
d) Bestimmen der Position des elektronischen Moduls (13) in Bezug auf den Mittelteil;
e) Ausbilden mindestens einer Ausnehmung (35) an dem Mittelteil abhängig von der Position des mindestens einen in dem Glas angeordneten Stifts (33) in Bezug auf die zweiten Verbindungspunkte (17); und
f) Aufsetzen des Glases (9) auf den Mittelteil (5), wodurch das Zusammenwirken des mindestens einen Stifts (33) und der mindestens einen Ausnehmung (35) bewirkt wird, und Befestigen des Glases an dem Mittelteil.

3. Montageverfahren nach Anspruch 1, **dadurch gekennzeichnet, dass** der Schritt c), der darauf zielt, die Position mindestens eines am Mittelteil angeordneten Stifts in Bezug auf die ersten Verbindungspunkte (17) zu bestimmen, darin besteht, ein optisches Bild des Glases zu erstellen und den Abstand der ersten Verbindungspunkte in Bezug auf den mindestens einen Stift (33), der als Referenz dient, zu messen.

4. Montageverfahren nach Anspruch 2, **dadurch gekennzeichnet, dass** der Schritt c), der darauf zielt, die Position mindestens eines in dem Glas angeordneten Stifts in Bezug auf die zweiten Verbindungspunkte (17) zu bestimmen, darin besteht, ein optisches Bild des Glases zu erstellen und den Abstand der zweiten Verbindungspunkte in Bezug auf den mindestens einen Stift (33), der als Referenz dient, zu messen.

5. Montageverfahren nach Anspruch 1, **dadurch gekennzeichnet, dass** der Schritt, der darauf zielt, die Position des Anzeigemoduls (19) in Bezug auf das Glas (9) zu bestimmen, darin besteht, ein optisches Bild des Glases zu erstellen.

6. Montageverfahren nach Anspruch 2, **dadurch gekennzeichnet, dass** der Schritt, der darauf zielt, die Position des elektronischen Moduls (13) in Bezug auf den Mittelteil (5) zu bestimmen, darin besteht, ein optisches Bild des Mittelteils zu erstellen.

7. Montageverfahren nach einem der Ansprüche 1 bis 6, **dadurch gekennzeichnet, dass** die Anzahl der Stifte mit jener der Ausnehmungen übereinstimmt.

8. Montageverfahren nach Anspruch 1, **dadurch gekennzeichnet, dass** der Mittelteil zwei Stifte aufweist und das Glas zwei Ausnehmungen aufweist.

9. Montageverfahren nach Anspruch 2, **dadurch gekennzeichnet, dass** der Mittelteil zwei Ausnehmungen aufweist und das Glas zwei Stifte aufweist.

## Claims

1. Timepiece assembly method including a case (3) formed by a middle part (5) closed by a back cover (7) and by a crystal (9) defining a housing, said method including the following steps:
a) taking an electronic module (13) including first connection points (17) and placing the electronic module in said housing;
b) taking a crystal (9) having an external face and a bottom face onto which a display module (19) having second connection points (21) is fixed, the second connection points being required to cooperate with the first connection points;
**characterized in that** said method further includes the following steps:
c) determining the position of at least one stud (33) arranged on the middle part in relation to the first connection points (17);
d) determining the position of the display module (19) relative to the crystal (9);
e) forming at least one recess (35) in the crystal according to the position of said at least one stud (33) arranged on the middle part relative to the first connection points (17); and
f) placing the crystal (9) on the middle part (5) causing said at least one stud (33) to cooperate with said at least one recess (35) and rendering said crystal integral with said middle part.

2. Timepiece assembly method including a case (3) formed by a middle part (5) closed by a back cover (7) and by a crystal (9) defining a housing, said method including the following steps:
a) taking an electronic module (13) including first connection points (17) and placing the electronic module in said housing;
b) taking a crystal (9) having an external face and a bottom face onto which a display module (19) having second connection points (21) is fixed, the second connection points being required to cooperate with the first connection points;
**characterized in that** said method further includes the following steps:
c) determining the position of at least one stud (33) arranged on the crystal (9) in relation to the first connection points (17);
d) determining the position of the electronic module (13) relative to the middle part;
e) forming at least one recess (35) in the middle part according to the position of said at least one stud (33) arranged in the crystal relative to the second connection points (17); and
f) placing the crystal (9) on the middle part (5) causing said at least one stud (33) to cooperate with said at least one recess (35) and rendering said crystal integral with said middle part.

3. Assembly method according to claim 1, **characterized in that** step c) for determining the position of at least one stud arranged on the middle part relative to the first connection points (17) consists in making an optical image of the middle part and in measuring the distance of the first connection points relative to said at least one stud (33) acting as a reference.

4. Assembly method according to claim 2, **characterized in that** step c) for determining the position of at least one stud arranged on the crystal relative to the second connection points (17) consists in making an optical image of the crystal and in measuring the distance of the second connection points relative to said at least one stud (33) acting as a reference.

5. Assembly method according to claim 1, **characterized in that** the step for determining the position of the display module (19) relative to the crystal (9) consists in making an optical image of the crystal.

6. Assembly method according to claim 2, **characterized in that** the step for determining the position of the electronic module (13) relative to the middle part (5) consists in making an optical image of the middle part.

7. Assembly method according to any of claims 1 to 6, **characterized in that** the number of studs is identical to the number of recesses.

8. Assembly method according to claim 1, **characterized in that** the middle part has two studs and the crystal has two recesses.

9. Assembly method according to claim 2, **characterized in that** middle part has two recesses and the crystal has two studs.
